# EUROPÄISCHE PATENTSCHRIFT

(11) **EP 1 410 882 B1**
(45) Veröffentlichungstag und Bekanntmachung des Hinweises auf die Patenterteilung: **09.08.2006**
(21) Anmeldenummer: 02405884.4
(22) Anmeldetag: 15.10.2002
(51) Int. Cl.: B26B 3/03

(54) **Vorrichtung zum Schneiden von Lebensmitteln, insbesondere Obst, Gemüse oder dergleichen**
Apparatus for cutting food, particularly fruit, vegetables or the like
Dispositif pour couper des aliments, notamment des fruits, des légumes ou analogue

(43) Veröffentlichungstag der Anmeldung: 21.04.2004
(73) Patentinhaber: Zyliss AG, 3250 Lyss (CH)
(72) Erfinder: Koerselman, Andrea, San Francisco, CA 94107, (US); Haenlein, Hans-Christoph, San Jose, CA 95129 (US); Palmer, Sam, Menlo Park, CA 94025, (US); Papadopoulos, Annetta, Palo Alto, CA 94301, (US)
(74) Vertreter: BOVARD AG

(56) Entgegenhaltungen:
- WO-A-99/43246
- BE-A- 395 939
- DE-C- 125 239
- FR-A- 1 534 674
- US-A- 1 497 192
- US-A- 1 834 717
- US-A- 3 583 454

## Beschreibung

Die Erfindung betrifft eine Vorrichtung zum Schneiden von Lebensmitteln, insbesondere Obst, Gemüse oder dergleichen, enthaltend einen Hauptkörper, bei dem zwischen zwei Längsrändern mindestens eine Platte und mindestens ein Messer angeordnet ist, dessen Schneidkante sich in einem Abstand von dieser Platte befindet, und mit einem Halter zur Aufnahme des zu schneidenden Lebensmittels.

Derartige Vorrichtungen sind aus dem Stand der Technik, beispielsweise aus den Dokumenten EP 412 488 A2 und EP 412 489 A2 bekannt. Damit das Schneidgut leicht in dünne Scheiben geschnitten werden kann, haben solche Vorrichtungen sehr scharfe Messer. Dies wiederum stellt natürlich für den Benutzer eine Verletzungsgefahr dar. Um der Verletzungsgefahr während des Schneidens von Obst, Gemüse oder dergleichen zu begegnen, wurden Halter für das Schneidgut geschaffen. Die Veröffentlichung EP 196 550 A1 zeigt einen solchen Halter, der zuverlässig verhindert, dass die das Schneidgut führende Hand mit dem Messer in Berührung kommt. Der Halter wird mit einem darin aufgenommenen Stück eines Lebensmittels in Längsrichtung der Vorrichtung über das Messer geführt, um dieses Lebensmittel zu zerkleinern. Wie insbesondere die Figur 2 der zuletzt genannten Veröffentlichung zeigt, ist der Halter selbst nicht mit der Vorrichtung verbunden und somit gegenüber dieser nicht geführt. Es kann somit ohne weiteres vorkommen, dass der Halter in unerwünschter Weise seitlich von der Vorrichtung abrutscht.

Aus der US 1 834 717 ist eine Vorrichtung zum Schneiden von Lebensmitteln bekannt, enthaltend einen Hauptkörper, bei dem zwischen zwei Längsrändern eine Platte und ein Messer angeordnet sind, um mit einem Halter zur Aufnahme des zu schneidenden Lebensmittels, wobei am Halter ein Fürungsteil angeordnet ist, welcher mit den Seitenrändern längs verschiebbar verbunden ist und wobei der Führungsteil über ein Scharnier schwenkbar mit dem Halter verbunden ist. In dieser Vorrichtung liegt die Schwenkachse senkrecht zu den Längsrändern. Ferner weist diese Vorrichtung ein zweiter Scharnier auf, die auch senktrecht zu den Längsrändern liegt.

Ausgehend von diesem Stand der Technik liegt der Erfindung die Aufgabe zugrunde, eine Vorrichtung der genannten Art vorzuschlagen, bei welcher der Halter nicht seitlich von der Vorrichtung abrutschen kann und wobei auch stücke geschnitten werden konnen die nicht in das Innere des Halters passen, und der Halter hochgeschwenkt weden kann, an Reste als geschnittenen Lebensmittels zu entfernen.

Diese Aufgabe wird gemäss der Erfindung dadurch gelöst, dass die Vorrichtung eine einzige Schwenkachse aufweist, die parallel zu den Längsrändern angeordnet ist.

Die Erfindung wird nachstehend anhand eines Ausführungsbeispiels unter Bezugnahme auf die beiliegenden Zeichnungen näher erläutert. Die Zeichnungen zeigen in
- Figur 1: eine perspektivische Ansicht eines Ausführungsbeispiels der erfindungsgemässen Vorrichtung,
- Figur 2: eine Ansicht entsprechend Figur 1 in einer anderen Betriebslage,
- Figur 3: eine teilweise geschnittene Ansicht der Vorrichtung und
- Figur 4: eine Ansicht entsprechend Figur 3 in einer anderen Betriebslage.

Wie insbesondere die Figuren 1 und 2 zeigen, enthält die Vorrichtung einen Hauptkörper 1 mit seitlichen Längsrändern 2 und 3, der vorzugsweise einstückig aus einem Kunststoff durch Spritzgiessen hergestellt ist. Füsse 4 und 5 erlauben es, die Vorrichtung auf einer ebenen Unterlage derart aufzustellen, dass ein flaches Behältnis, beispielsweise ein Teller, zur Aufnahme des Schnittguts darunter gestellt werden kann. Die Füsse 4, 5 erlauben es aber auch, die Vorrichtung auf den Rand eines grösseren Behältnisses, beispielsweise einer Schüssel, aufzusetzen. Das mit der Vorrichtung zu schneidende Lebensmittel wird auf eine untere Platte 7 gesetzt und gegen die Schneide 9 eines Messers 8 bewegt. Das Messer 8 fluchtet mit einer oberen Platte 6. Beim Schneiden wird vom Lebensmittel eine Scheibe abgetrennt, deren Dicke der Höhendifferenz zwischen der unteren Platte 7 und der oberen Platte 6 entspricht. Zum Verändern der Schnittdicke können Einsätze (nicht dargestellt) vorgesehen sein, die in den Figuren 1 und 2 von rechts nach links zwischen die Seitenränder 2, 3 geschoben werden und dann über der unteren Platte 7 liegen.

Ein Halter 10 für die zu schneidenden Lebensmittel besteht aus einer Fussplatte 11, von der eine hohle Aufnahme 12 nach oben abragt. Diese ist vorzugsweise nicht rund, sondern beispielsweise vierkantig mit abgerundeten Ecken ausgebildet, damit sich das zu schneidende Gut in ihr nicht drehen kann. Das Lebensmittel wird in die Aufnahme gegeben und mit einem Stössel 13 angedrückt. Auf der Unterseite der Fussplatte 11 wie auch an der Unterseite des Stössels 13 sind Spitzen 19 beziehungsweise 20 vorgesehen, die verhindern, dass der Halter 10 vom zu schneidenden Lebensmittel rutscht. An einer Seite weist der Halter 10 einen Führungsteil 14 auf, mit dem er an einem der Seitenränder 2 oder 3 geführt werden kann. Figur 3 zeigt besonders deutlich, wie der Führungsteil 14 den in der Figur linken Seitenrand 2 übergreift. Ein oberer Stützrand 16 und eine untere Nase 17 sorgen für eine formschlüssige Verbindung zwischen dem Seitenrand 2 und dem Führungsteil 14, welche Verbindung ein seitliches Abgleiten des Halters 10 sicher verhindert, ohne dessen Längsbewegung zu behindern. Auf der gegenüberliegenden Seite, im Bereich des Seitenrandes 3, stützt sich der Halter 10 auf einem an der Fussplatte 11 angeformten Stützrand 18 ab.

Die Fussplatte 11 und der Führungsteil 14 sind über ein Scharnier 15 gelenkig miteinander verbunden, so dass der Halter 10 gegenüber dem Hauptkörper 1 verschwenkt werden kann, wie dies insbesondere die Figuren 2 und 4 zeigen. Diese Verschwenkbarkeit erfüllt insbesondere die folgenden zwei Zwecke. Einerseits können nach dem Schneiden an den Spitzen 18, 19 haftende Reste des Lebensmittels mühelos entfernt werden, indem der Halter wie dargestellt hochgeschwenkt wird. Andererseits erlaubt es die Schwenkbarkeit des Halters 10 auch, Stücke zu schneiden, die so gross sind, dass sie nicht in die Aufnahme 12 passen. Ein solches Stück, beispielsweise eine Karotte oder eine Kartoffel, wird dann einfach bei hochgeschwenktem Halter auf die untere Platte 7 gelegt und dann wird der Halter auf das Stück geschwenkt und dieses mit dem Halter über das Messer 8 bewegt.

Durch die Tatsache, dass die Seitenränder 2, 3 symmetrisch ausgebildet sind, kann der Führungsteil 14 wahlweise auf den vom Benutzer aus gesehen linken oder rechten Seitenrand gesetzt werden, beispielsweise je nachdem, ob der Benutzer Rechtshänder oder Linkshänder ist. Der Halter 10 wird dazu einfach in Längsrichtung über das Ende des betreffenden Seitenrandes hinaus ausgefahren und beim anderen Seitenrand wieder von einem Ende her aufgeschoben.

## Patentansprüche

1. Vorrichtung zum Schneiden von Lebensmitteln, insbesondere Obst, Gemüse oder dergleichen, enthaltend einen Hauptkörper (1), bei dem zwischen zwei Längsrändern (2, 3) mindestens eine Platte (7) und mindestens ein Messer (8) angeordnet ist, dessen Schneidkante (9) sich in einem Abstand von dieser Platte (7) befindet, und mit einem Halter (10) zur Aufnahme des zu schneidenden Lebensmittels, wobei am Halter (10) ein Führungsteil (14) angeordnet ist, welcher mit einem der Längsränder (2,3) längs verschiebbar verbindbar ist und wobei der Führungsteil (14) über ein Scharnier schwenkbar mit dem Halter (10) verbunden ist, **dadurch gekennzeichnet, dass** die Schwenkachse parallel zu den Längsrändern (2, 3) angeordnet ist.

2. Vorrichtung nach Anspruch 1, **dadurch gekennzeichnet, dass** der Halter (10) aus einer Fussplatte (11), von der eine hohle Aufnahme (12) nach oben abragt, besteht.

3. Vorrichtung nach Anspruch 2, **dadurch gekennzeichnet, dass** die Aufnahme (12) nicht rund ist, sondern vierkantig mit abgerun deten Ecker.

4. Vorrichtung nach einem der Ansprüche 1 bis 4, **dadurch gekennzeichnet, dass** sie einen Stössel (13) aufweist, der mit der Aufnahme (12) zusammenwirken kann, um das Lebensmittel anzudrücken.

5. Vorrichtung nach Anspruch 5, **dadurch gekennzeichnet, dass** auf der Unterseite der Fussplatte (11) und an der Unterseite des Stössels (13) Spitzen (19,20) vorgesehen sind.

6. Vorrichtung nach einem der Ansprüche 1 bis 6, **dadurch gekennzeichnet, dass** der Führungsteil (14) einen oberen Stützrand (16) und eine untere Nase (17) aufweist.

7. Vorrichtung nach einem der Ansprüche 1 bis 7, **dadurch gekennzeichnet, dass** der Führungsteil (14) einen an der Fussplatte (11) angeformten Stützrand (18) aufweist.

8. Vorrichtung nach Anspruch 8, **dadurch gekennzeichnet, dass** der obere Stützrand (16) und der Stützrand (18) sich auf gegenüberliegenden Seiten befinden.

9. Vorrichtung nach einem der Ansprüche 1 bis 9, **dadurch gekennzeichnet, dass** die Längsränder (2,3) symmetrisch ausgebildet sind.

## Claims

1. Apparatus for cutting food, particularly fruit, vegetables and the like, comprising a main body (1), in which at least one plate (7) and at least one blade (8) is disposed between two longitudinal edges (2, 3), whose cutting edge (9) is situated at a distance from this plate (7), and with a holder (10) for receiving the food to be cut, a guide component being disposed on the holder (10), which guide component is connectible to one of the longitudinal edges (2, 3) in a longitudinally displaceable way, and the guide (14) being pivotably connected to the holder (10) via a hinge, **characterised in that** the pivot axis is disposed parallel to the longitudinal edges (2, 3).

2. Apparatus according to claim 1, **characterised in that** the holder (10) comprises a base plate (11), a hollow receiving portion (12) of which projects downwards.

3. Apparatus according to claim 2, **characterised in that** the receiving portion (12) is not round, but is instead tetragonal with rounded edges.

4. Apparatus according to one of the claims 1 to 3, **characterised in that** it has a plunger (13) which is able to co-operate with the receiving portion (12), in order to press on the food.

5. Apparatus according to claim 4, **characterised in that** protrusions (19, 20) are provided on the underside of the base plate (11) and on the underside of the plunger (13).

6. Apparatus according to one of the claims 1 to 5, **characterised in that** the guide (14) has an upper supporting edge (16) and a lower catch (17).

7. Apparatus according to one of the claims 1 to 6, **characterised in that** guide (14) has a supporting edge (18) formed on the base plate (11).

8. Apparatus according to claim 7, **characterised in that** the upper supporting edge (16) and the supporting edge (18) are situated on opposite sides.

9. Apparatus according to one of the claims 1 to 8, **characterised in that** the longitudinal edges (2,3) are symmetrically designed.

## Revendications

1. Dispositif pour couper des aliments, en particulier des fruits, des légumes ou analogues, contenant un corps principal (1), dans lequel sont disposés entre deux bords longitudinaux (2, 3) au moins une plaque (7) et au moins un couteau (8) dont l'arête coupante (9) se trouve à distance de cette plaque (7), et avec une poignée (10) pour recevoir l'aliment à couper, une pièce de guidage (14) étant disposée sur la poignée (10) et pouvant être reliée à un bord longitudinal (2,3) tout en coulissant longitudinalement, et la pièce de guidage (14) étant reliée à la poignée (10) tout en pouvant pivoter (10) grâce à une charnière, **caractérisé en ce que** l'axe de pivotement est disposé parallèlement aux bords longitudinaux (2,3).

2. Dispositif selon la revendication 1, **caractérisé en ce que** la poignée (10) est constituée d'une plaque inférieure (11) à partir de laquelle s'élève un logement creux (12).

3. Dispositif selon la revendication 2, **caractérisé en ce que** le logement (12) n'est pas rond, mais quadrangulaire avec des coins arrondis.

4. Dispositif selon l'une des revendications 1 à 3, **caractérisé en ce qu'**il comporte un poussoir (13) qui peut coopérer avec le logement (12), pour appuyer sur les aliments.

5. Dispositif selon la revendication 4, **caractérisé en ce que en ce que** des pointes (19,20) sont prévues sur le côté inférieur de la plaque inférieure (11) et du côté inférieur du poussoir (13).

6. Dispositif selon l'une des revendications 1 à 5, **caractérisé en ce que** la pièce de guidage (14) comporte un bord d'appui supérieur (16) et un taquet inférieur (17).

7. Dispositif selon l'une des revendications 1 à 6, **caractérisé en ce que** la pièce de guidage (14) comporte un bord d'appui (18) de forme adaptée à la plaque inférieure (11).

8. Dispositif selon la revendication 7, **caractérisé en ce que** le bord d'appui supérieur (16) et le bord d'appui (18) se trouvent sur des côtés opposés.

9. Dispositif selon l'une des revendications 1 à 8, **caractérisé en ce que** les bords longitudinaux (2, 3) sont réalisés de façon symétrique.
